# EUROPÄISCHE PATENTSCHRIFT

(11) **EP 0 572 690 B1**
(45) Veröffentlichungstag und Bekanntmachung des Hinweises auf die Patenterteilung: **14.01.1998**
(21) Anmeldenummer: 92109215.1
(22) Anmeldetag: 01.06.1992
(51) Int. Cl.: H05B 41/392, G05F 1/613

(54) **Bordnetzspannungsversorgung für eine elektronische Regelschaltung.**
Voltage supply for an electronic control circuit.
Alimentation en tension pour un circuit electronique de contrôle.

(43) Veröffentlichungstag der Anmeldung: 08.12.1993
(73) Patentinhaber: SIEMENS AKTIENGESELLSCHAFT, 80333 München (DE)
(72) Erfinder: Fichtner, Norbert, Dipl.-Ing., W-8402 Neutraubling (DE)

(56) Entgegenhaltungen:
- US-A- 5 068 576

## Beschreibung

Die Erfindung bezieht sich auf eine Bordnetzspannungsversorgung für eine elektronische Regelschaltung, beispielsweise für Dimmeranordnungen für Leuchten, wobei die Ausgangsspannung von einer oder mehreren parallel geschalteten Schaltungseinheiten beeinflußt wird, im einzelnen nach Gattungsbegriff von Anspruch 1. Die Ausgänge der Schaltungseinheiten können als rückwirkende Steuerausgänge verstanden werden. Bei einem rückwirkenden Steuerausgang steht an diesem eine Steuerspannung an, die durch einen Belastungswiderstand in einem Belastungskreis vermindert werden kann und die mit sinkender Spannung einen Stellvorgang bewirkt. Beispielsweise sind auf dem Markt elektronische Vorschaltgeräte für Leuchtstofflampen, die an Steuerausgängen eine Spannung aufweisen, die unter Belastung in einem an den Steuerausgängen mehr oder weniger kurzschließenden Belastungskreis an den Steuerausgängen eine entsprechend sinkende Spannung aufweisen, die auf eine am elektronischen Vorschaltgerät (EVG) angeschlossene Leuchtstofflampe entsprechend helligkeitsvermindernd dimmend einwirkt.

Die von einem oder mehreren parallel geschalteten Steuerausgängen bereitgestellte Spannung soll bei verschiedenartigen Anwendungsfällen zwischen vorgegebenen Werten geregelt werden. Die Steuerausgänge können als Spannungsquellen mit einem Innenwiderstand angesehen werden, die durch einen gemeinsamen veränderlichen Widerstand belastet werden können, um auf einer Eingangsseite einen Stellvorgang zu bewirken. Bei rückwirkenden Steuerausgängen möchte man durch einen entsprechend veränderlichen Widerstand den Spannungsabfall so einstellen, daß die gewünschte Spannung am Steuerausgang anliegt, der ein entsprechender gewünschter Eingangswert zugeordnet ist. Am Beispiel von Leuchtstofflampen, die durch dimmbare EVGs betrieben werden, betrachtet, möchte man die Spannung an den Steuerausgängen so einstellen, daß ein gewünschter Dimmeffekt an den Leuchtstofflampen auftritt. Bei mehreren parallelen Steuerausgängen ändert sich der ersatzweise gedachte Innenwiderstand für alle parallel angeordneten Steuerausgänge in Abhängigkeit von deren Anzahl. In der Praxis ist daher eine Regelung erforderlich. Eine derartige Regelung, die durch eine elektronische Schaltung erreicht werden soll, erfordert in der Praxis eine eigene Bordnetzversorgung, z.B. durch ein Netzteil, bringt jedoch zusätzlichen Schaltungsaufwand, der sich wirtschaftlich betrachtet ungünstig auswirkt.

Der Erfindung liegt die Aufgabe zugrunde, eine Bordnetzspannungsversorgung der geschilderten Art zu entwickeln, die keine eigene Bordnetzversorgung erfordert.

Die Lösung der geschilderten Aufgabe erfolgt durch eine Bordnetzspannungsversorgung nach Patentanspruch 1.

Die Bordnetzspannungsversorgung der elektronischen Regelschaltung wird aus dem jeweiligen Istwert der Ausgangsspannung bezogen. Die Regelung erfolgt also durch einen veränderlichen Widerstand, der die Steuerausgänge, bzw. die Ausgänge der Schaltungseinheiten, gemeinsam belastet und dessen Spannungsfall beim jeweils gedachten Innenwiderstand den Spannungsfall dort so einstellt, daß am Steuerausgang die Spannung ansteht, der eingangsseitig ein zugeordneter gewünschter Zustand entspricht.

Die Bordnetzspannungsversorgung, oder kurz Spannungsversorgung, der elektronischen Regelschaltung aus dem jeweiligen Istwert der Spannung würde im Prinzip bedeuten, daß der jeweilige Istbetrag der Spannung für die Bordnetzversorgung nicht überschritten werden könnte. Das Überschreiten des Istwertes ist jedoch dadurch möglich, daß die elektronische Regelschaltung ein Referenzglied zur Bildung einer Referenzspannung enthält, welche Referenzspannung als Versorgungsspannung für einen Demodulator verwendet wird. Das Referenzglied zur Bildung einer Referenzspannung stellt sicher, daß die niedrigste zu erwartende Spannung ausreicht, der Regelschaltung ein Maß für eine Einheit zu geben, die in Verbindung mit dem Stellsignal ein entsprechendes Vielfaches als Sollwert für das Regelteil herleiten läßt.

Die elektronische Regelschaltung kann von einer Empfangsstufe für codierte Stellsignale beaufschlagt werden. Insbesondere können die Stellsignale in Pulsweitenmodulation bereitgestellt werden. Insbesondere kann die Bordnetzspannungsversorgung im einzelnen nach Anspruch 2 oder nach Anspruch 5 ausgeführt sein.

In der Praxis wird häufig gefordert, daß die Regelschaltung galvanisch vom Stellteil getrennt sein solle. Die Bordnetzspannungsversorgung kann zur Lösung dieser Forderung einfach so ausgeführt werden, daß die Empfangsstufe mit einem Optokoppler arbeitet, im einzelnen nach Anspruch 6.

Die Erfindung soll nun anhand von in der Zeichnung grob schematisch wiedergegebenen Ausführungsbeispielen näher erläutert werden:
- In FIG 1: sind eine Reihe von rückwirkenden Steuerausgängen in Parallelschaltung veranschaulicht, die mit einer elektronischen Regelschaltung zusammenarbeiten.
- In FIG 2: ist ein Ausführungsbeispiel für die elektronische Regelschaltung nach Art eines Blockschaltbilds wiedergegeben.

Die Spannungsversorgung nach FIG 1 gewinnt aus einer Anzahl von rückwirkenden Steuerausgängen 1 bis 4, allgemein bis n, die Bordnetzversorung für eine elektronische Regelschaltung 5. Die für die Bordnetzversorgung zur Verfügung stehende Spannung UR stimmt mit der geregelten Spannung UR überein. Sie ist nachstehend mit 8 bezeichnet. Im Prinzip wird die Spannung dadurch eingestellt, daß die Spannung der rückwirkenden Steuerausgänge 1 bis 4 durch einen Belastungswiderstand RB mit dem Bezugszeichen 6 belastet werden, wobei der Belastungswiderstand 6 entsprechend geregelt wird. Jeder Steuerausgang kann als Spannungsquelle U01 bis U04 in Verbindung mit einem Innenwiderstand Ri1 bis Ri4 verstanden werden. Die gemeinsame Belastung durch den Belastungswiderstand 6 der Spannung der Steuerausgänge erfolgt in Abhängigkeit von Stellsignalen 7. Der Belastungswiderstand 6 wird entsprechend verändert, so daß eine geregelte Spannung 8 erzielt wird. Diese dient zugleich zur Gewinnung der Bordnetzspannung für die elektronische Regelschaltung 5.

Ein Ausführungsbeispiel für die elektronische Regelschaltung 5 ist in FIG 2 wiedergegeben. Sie arbeitet mit einem Referenzglied 9 zur Bildung einer Referenzspannung. Diese wird aus der Spannung der Steuerausgänge 1-4 zu dem für die Regelung zulässigen niedrigsten Istwert gewonnen. Dadurch ist sichergestellt, daß der niedrigste Istwert eine Einheit wiedergibt, zu der ein entsprechendes Vielfaches durch den Stellwert gebildet werden kann. Der Sollwert als Produkt aus dem Stellwert des Stellsignals 7, beispielsweise einem pulsweitenmodulierten Signal, und der Referenzspannung als Einheit wird einem Regelteil 10 zugeführt. Ein kodiertes Stellsignal wird in einem Demodulator 11 demoduliert und unter Berücksichtigung der Referenzspannung dem Regelteil 10 als Sollwert über eine Sollwertleitung 12 zugeführt. Der Istwert der Spannung 8 wird über eine Istwertleitung 13 dem Regelteil 10 zugeleitet. Das Regelteil wirkt auf ein Ventil 14, beispielsweise ein gesteuertes Halbleiterventil, ein, das zwischen Leitern eingeschaltet ist, zwischen denen die zu regelnde Spannung 8 anliegt. Insbesondere kann die Eingangsstufe 15 für das Stellsignal 7 mit einem Optokoppler arbeitet, wodurch eine Spannungstrennung zwischen einem Stellteil für die Zuführung des Stellsignals 7 und der Regelschaltung erzielt wird, wie sie durch die Trennlinie 16 veranschaulicht ist.

Die geschilderte Spannungsversorgung kommt ohne eine externe zusätzliche Spannungsversorgung als Netzteil für die elektronische Regelschaltung aus. Hierdurch werden zusätzliche Anschlußklemmen, Verdrahtungen und Bauelemente eingespart. Wenn beispielsweise die Spannung 8 zwischen 1 bis 10 V in Abhängigkeit von einem entsprechenden Stellsignal 7 geregelt werden soll, kann das Referenzglied 9 zweckmäßigerweise eine Referenzspannung von 1 V bereitstellen. 10 V können im Anwendungsfall für dimmbare elektronische Vorschaltgeräte die höchste Helligkeit und 1 V die einstellbare niedrigste Helligkeit bedeuten. Die Verwendung von einzelnen Stromquellen, wie sie auf dem Markt sind, hätte den Nachteil, daß die Einstellung temperaturabhängig und relativ ungenau wäre und daß nur eine vergleichsweise geringe Anzahl von Steuerausgängen geschaltet werden könnte.

Nach einem günstigen Ausführungsbeispiel kann erfindungsgemäß mit einem Stellsignal 7 in Pulsweitenmodulation gearbeitet werden und eine Spannungstrennung durch einen Optokoppler in der Emfpangsstufe 15 erreicht werden. Wesentlich ist, daß der Demodulator 11 ausschließlich durch die Referenzspannung des Referenzglieds 9 versorgt wird, das eine Spannung in der Größenordnung der niedrigsten zulässigen Istwertspannung bereitstellt. Hieraus wird die zu regelnde Spannung 8 gewonnen. Der demodulierte Sollwert wird dem Regelteil 10 zugeführt, das entsprechend die Belastung der rückwirkenden Steuerausgänge ändert. Die Belastung kann beispielsweise durch ein Ventil 14 in Form eines Halbleiterventils, etwa eines Transistors, gesteuert werden.

Die gesamte Spannungsversorgung der Regelschaltung 5 erfolgt also durch die zu regelnde Spannung 8 selbst, ohne daß eine zusätzliche externe Spannungsversorgung erforderlich wäre.

## Patentansprüche

1. Bordnetzspannungsversorgung für eine elektronische Regelschaltung (5), beispielsweise für Dimmeranordnungen für Leuchten,
wobei die Ausgangsspannung (8) von einer oder mehreren parallel geschalteten Schaltungseinheiten (1-4) geregelt wird,
wobei die Regelung der Ausgangsspannung (8) durch eine Belastung der Ausgangsspannung (8) in Abhängigkeit von Stellsignalen (7) in der elektronischen Regelschaltung (5) erfolgt,
wobei jede Schaltungseinheit (1-4) im Ersatzschaltbild aus einer Spannungsquelle (U01-U04) mit einem in Reihe geschalteten Innenwiderstand (Ril-Rin) besteht,
**dadurch gekennzeichnet**,
daß die Bordnetzspannungsversorgung der elektronischen Regelschaltung (5) aus dem jeweiligen Istwert der Ausgangsspannung (8) bezogen wird,
und daß die elektronische Regelschaltung (5) ein Referenzglied (9) zur Bildung einer Referenzspannung enthält, welche Referenzspannung als Versorgungsspannung für einen Demodulator (11) verwendet wird,
wobei die Referenzspannung aus der Ausgangsspannung (8) bis zu dem für die Regelung zulässigen niedrigsten Istwert der Ausgangsspannung (8) gewinnbar ist.

2. Bordnetzspannungsversorgung nach Anspruch 1,
**dadurch gekennzeichnet**, daß die elektronische Regelschaltung (5) mit einem kodierten Stellsignal arbeitet, das im Demodulator (11) demoduliert wird, der mit dem Referenzglied (9) zum Bereitstellen der Referenzspannung in Verbindung steht, wobei der Demodulator (11) einem Regelteil (10) den Sollwert zuführt, wobei diesem Regelteil (10) auch der Istwert zugeführt ist, wobei das Regelteil (10) auf ein Ventil (14), beispielsweise ein gesteuertes Halbleiterventil, arbeitet, das zwischen die Leiter eingeschaltet wird, in denen die zu regelnde Spannung (8) anliegt.

3. Bordnetzspannungsversorgung nach Anspruch 1 oder 2,
**dadurch gekennzeichnet**, daß die elektronische Regelschaltung (5) über eine Empfangsstufe (15) mit kodierten Stellsignalen (7) arbeitet.

4. Bordnetzspannungsversorgung nach Anspruch 3,
**dadurch gekennzeichnet**, daß die Stellsignale (7) in Pulsweitenmodulation bereitgestellt sind.

5. Bordnetzspannungsversorgung nach Anspruch 3,
**dadurch gekennzeichnet**, daß die elektronische Regelschaltung (5) mit einer Empfangsstufe (15) für Stellsignale arbeitet, wobei die Empfangsstufe mit dem Demodulator (11) in Verbindung steht, dem die Referenzspannung vom Referenzglied (9) zugeführt wird und dem Regelteil (10) den Sollwert zuführt, wobei das Regelteil (10) den Istwert der zu regelnden Spannung (8) in Form dieser Spannung erhält, und wobei das Regelteil (10) auf ein Ventil (14) zwischen die zu regelnde Spannung führenden Leitern (17,18) einwirkt.

6. Bordnetzspannungsversorgung nach Anspruch 5,
**dadurch gekennzeichnet**, daß die Empfangsstufe (15) mit einem Optokoppler arbeitet, der mit einem kodierten Stellsignal in Form eines pulsweitenmodulierten Signals angesteuert ist und als galvanische Trennung wirkt.

## Claims

1. Mains voltage supply for an electronic control circuit (5), for example for dimmer arrangements for lights,
whereby the output voltage (8) is controlled by one or more circuit units (1-4) connected in parallel,
whereby the control of the output voltage (8) takes place by means of loading the output voltage (8) in dependence upon actuating signals (7) in the electronic control circuit (5),
whereby each circuit unit (1-4) in the equivalent circuit diagram comprises a voltage source (U01-U04) with an internal resistance (Ril-Rin) connected in series,
characterized in that
the mains voltage supply of the electronic control circuit (5) is taken from the respective actual value of the output voltage (8),
and in that the electronic control circuit (5) contains a reference element (9) to form a reference voltage,
which reference voltage is used as supply voltage for a demodulator (11),
whereby the reference voltage can be obtained from the output voltage (8) as far as the lowest permitted actual value of the output voltage (8) for the control.

2. Mains voltage supply according to claim 1,
characterized in that the electronic control circuit (5) operates with a coded actuating signal which is demodulated in the demodulator (11) which is connected to the reference element (9) in order to prepare the reference voltage, whereby the demodulator (11) supplies the desired value to a control part (10), whereby the actual value is also supplied to this control part (10), whereby the control part (10) operates on a valve (14), for example a controlled semi-conductor valve, which is connected between the conductors, into which the voltage (8) to be controlled is applied.

3. Mains voltage supply according to claim 1 or 2, characterized in that the electronic control circuit (5) operates by way of a receiving stage (15) with coded actuating signals (7).

4. Mains voltage supply according to claim 3,
characterized in that the actuating signals (7) are prepared in pulse-width modulation.

5. Mains voltage supply according to claim 3,
characterized in that the electronic control circuit (5) operates with a receiving stage (15) for actuating signals, whereby the receiving stage is connected to the demodulator (11), to which the reference voltage is supplied from the reference element (9) and which supplies the desired value to the control part (10), whereby the control part (10) receives the actual value of the voltage (8) to be controlled in the form of this voltage, and whereby the control part (10) acts on a valve (14) between conductors (17, 18) carrying the voltage to be controlled.

6. Mains voltage supply according to claim 5,
characterized in that the receiving stage (15) operates with an optical coupler which is activated with a coded actuating signal in the form of a pulse-width-modulated signal and operates as electrical isolation.

## Revendications

1. Alimentation en tension de réseau de bord pour un circuit (5) électronique de réglage, par exemple dans des dispositifs à résistances variables pour des lampes, dans lequel
la tension de sortie (8) est réglée par une ou par plusieurs unités de circuit (1 à 4) branchées en parallèle,
le réglage de la tension de sortie (8) s'effectue par une charge de la tension de sortie (8) en fonction de signaux de réglage (7) dans le circuit électronique de réglage (5),
chaque unité de circuit (1 à 4) dans le schéma équivalent est constituée d'une source de tension (U01 à U04) avec une résistance interne (Ri1 à Rin) branchée en série,
caractérisée par le fait que
l'alimentation en tension de réseau de bord du circuit électronique de réglage (5) est tiré de la valeur réelle respective de la tension de sortie (8), et que
le circuit électronique de réglage (5) contient un élément de référence (9) destiné à la formation d'une tension de référence qui est utilisée comme tension d'alimentation pour un démodulateur (11),
la tension de référence pouvant être obtenue à partir de la tension de sortie (8) jusqu'à la plus petite valeur réelle, admissible pour le réglage, de la tension de sortie (8).

2. Alimentation en tension selon la revendication 1,
caractérisée par le fait que
le circuit électronique de réglage (5) fonctionne avec un signal de réglage codé qui est démodulé dans le démodulateur (11) qui est relié à l'élément de référence (9) destiné à fournir la tension de référence, le démodulateur (11) envoyant à une partie de réglage (10) la valeur de consigne, cette partie de réglage (10) recevant aussi la valeur réelle, la partie de réglage (10) agissant sur une soupape (14), par exemple une soupape commandée à semi-conducteurs, qui est branchée entre les conducteurs dans lesquels la tension à régler (8) est appliquée.

3. Alimentation en tension selon la revendication 1 ou 2,
caractérisée par le fait que
le circuit électronique de réglage (5) fonctionne par l'intermédiaire d'un étage de réception (15) avec des signaux de réglage (7) codés.

4. Alimentation en tension selon la revendication 3,
caractérisée par le fait que
les signaux de réglage (7) sont fournis avec une modulation d'impulsions en largeur.

5. Alimentation en tension selon la revendication 3,
caractérisée par le fait que
le circuit électronique de réglage (5) fonctionne avec un étage de réception (15) pour des signaux de réglage, l'étage de réception étant relié au démodulateur (11) auquel la tension de référence est envoyée par l'élément de référence (9) et qui envoie à la partie de réglage (10) la valeur de consigne, la partie de réglage (10) recevant la valeur réelle de la tension à régler (8) sous la forme de cette tension et la partie de réglage (10) agissant sur une soupape (14) situées entre les conducteurs (17, 18) conduisant la tension à régler.

6. Alimentation en tension selon la revendication 5,
caractérisée par le fait que
l'étage de réception (15) fonctionne avec un coupleur opto-électronique qui est commandé par un signal de réglage codé sous la forme d'un signal en modulation d'impulsions en largeur et qui agit comme isolant électrique.
